# EUROPÄISCHE PATENTANMELDUNG

(11) **EP 2 085 330 A1**
(43) Veröffentlichungstag der Anmeldung: **05.08.2009**
(21) Anmeldenummer: 09001382.2
(22) Anmeldetag: 02.02.2009
(51) Int. Cl.: B65F 3/20

(54) **Entsorgungsfahrzeug mit zumindest einem Aufnahmebehälter und einer Zuführungseinrichtung**

(30) Priorität: 04.02.2008 DE 102008007638; 04.02.2008 DE 102008007636; 04.02.2008 DE 102008007637
(71) Anmelder: HN Schörling GmbH, 27793 Wildeshausen (DE)
(72) Erfinder: Stach, Lothar Dr., 27793 Wildeshausen (DE)
(74) Vertreter: Busse, Harald F.W.

(57) **Zusammenfassung**

Ein Entsorgungsfahrzeug (1) mit zumindest einem fahrzeuggestützten Aufnahmebehälter (2) für Reststoffe, Wertstoffe oder dergleichen und mit einer Zuführungseinrichtung (3) für diese Stoffe, wobei die Zuführungseinrichtung (3) zum Über-Kopf-Entleeren von Müllbehältern oder zum Aufnehmen von Säcken, Kartons oder Sperrgut und Weiterleitung des aufgenommenen Guts in Richtung des Aufnahmebehälters (2) ausgebildet ist, wird so ausgebildet, daß dem Aufnahmebehälter (2) an seiner von der Zuführungseinrichtung (3) befüllbaren Seite zumindest eine bewegliche Leitklappe (22) zugeordnet ist, von der das von der Zuführungseinrichtung (3) herangeführte Gut mit einer dem Behälterinnenraum zuweisenden Bewegungskomponente in diesen einförderbar ist (Fig. 7).

## Beschreibung

Die Erfindung betrifft ein Entsorgungsfahrzeug mit einem Aufnahmebehälter und einer Zuführungseinrichtung für Stoffe in diesen Behälter nach dem Oberbegriff des Anspruchs 1.

Bei der Sammlung von Hausmüll, Industriemüll, Reststoffen, die eine Wertstoffsortieranlage durchlaufen haben, Schlacken oder anderen Zuschlagstoffen oder ähnlichen in festen Behältern oder Säcken bereitgestellten Materialien wie auch von lose abgestelltem Sperrgut mit Hilfe von Entsorgungsfahrzeugen ist zunehmend eine effizienzgesteigerte Entsorgung gefragt, bei der die Möglichkeit besteht, die aufgenommenen Stoffe mit möglichst minimiertem Personal- und Zeiteinsatz auch über eine große Entfernung transportieren zu können, zum Beispiel zu einer Deponie oder Verbrennungsanlage.

Hierfür wäre es hinderlich, mit den Entsorgungsfahrzeugen große Entfernungen bis zur Deponie oder Verbrennungsanlage zurückzulegen, da diese Fahrzeuge während der langen Überführungsfahrt für ihre eigentliche Funktion ausfielen und zudem durch die intensive Personalbesetzung der Fahrzeuge hohe Kosten anfielen.

Es sind daher Entsorgungsfahrzeuge mit wechselbaren Aufnahmebehältern bekannt, bei denen ein Heckteil mit einer Zuführungseinrichtung für die genannten Stoffe nach unten abklappbar ist und auf den Boden auflegbar ist, um dann den weiter vorne befindlichen Aufnahmebehälter entnehmen und getrennt vom Sammelfahrzeug weitertransportieren zu können. Hierbei werden jedoch eventuell noch in dem Heckteil befindliche Müllreste oder dergleichen bei der Ablage auf den Boden verstreut. Zudem ist die Abdichtung des Wechselbehälters an der Schnittstelle zum Heckteil schwierig, da einerseits die Öffnung des Behälters für ein effektives Einfördern - insbesondere bei einem Hecklader und Verzicht auf einen separaten Preßkolben, wie bei einem Seitenlader - groß sein soll, diese Öffnung andererseits jedoch auch dicht zu verschließen sein muß, insbesondere dann, wenn ein Transport der befüllten Wechselbehälter über Wasser vorgesehen ist.

Der Erfindung liegt das Problem zugrunde, an der Schnittstelle zwischen dem Aufnahmebehälter und der Zuführungseinrichtung eine Verbesserung zu schaffen.

Die Erfindung löst dieses Problem durch ein Entsorgungsfahrzeug mit den Merkmalen des Anspruchs 1 und einen Aufnahmebehälter mit den Merkmalen des Anspruchs 15. Hinsichtlich vorteilhafter Ausgestaltungen wird auf die weiteren Ansprüche 2 bis 14verwiesen.

Mit der Erfindung ist ein Entsorgungsfahrzeug geschaffen, das trotz seiner möglichen Ausbildung als Hecklader einerseits kein über seine Fläche offenes stirnseitiges Ende des Aufnahmebehälters aufweisen muß, andererseits aber auch keinen von außen in eine kleine Teilöffnung einfördernden Preßkolben benötigt.

Durch die erfindungsgemäße Zuordnung einer beweglichen Leitklappe kann der Aufnahmebehälter zusammen mit dieser Leitklappe von der Zuführungseinrichtung, etwa einem Heckteil, getrennt und so separat transportiert werden.

Sofern besonders vorteilhaft das Gut von der Leitklappe mit einer aufwärts gerichteten Kraftkomponente in den Behälter einförderbar und gegen eine obere Wandung des Aufnahmebehälters verdichtbar ist, ist ein vorderer beweglicher Schild in dem Aufnahmebehälter entbehrlich. Dieser steht dann über seine ganze Länge zur Gutaufnahme zur Verfügung. Zudem ist das Gewicht des Aufnahmebehälters ohne den Räumschild deutlich vermindert.

Besonders einfach kann für die genannte Einförderung und Verdichtung die Leitklappe um eine horizontale Fahrzeugachse schwenkbar sein und dadurch beim Einfördern die Aufwärtskomponente der Förderung und Verdichtung ermöglichen. Die Schwenkachse kann im Bereich einer Behälterstirnseite diesen durchlaufen und dadurch die Außenabmessungen des Aufnahmebehälters nicht nachteilig beeinflussen.

Weiterhin ist es für einen Wechselbehälter besonders günstig, wenn die Leitklappe nicht nur ein Förderorgan, sondern in Doppelfunktion in einer Zwischenstellung auch einen Verschluß des Aufnahmebehälters ausbildet.

Dabei kann vorteilhaft die Leitklappe im wesentlichen bündig mit einer stirnseitigen Außenwand des Aufnahmebehälters abschließen und insbesondere durch eine von außen schließbare Sicherung fixierbar sein. Diese Sicherung kann einfach durch einen von außen einsteckbaren Bolzen umfassen, der auch in seiner nicht benötigten Stellung außen am Fahrzeug unverlierbar gehalten ist.

Weiter ist es für einen stets in gleicher Weise verkantungsfrei ablaufenden Funktionsablauf günstig, wenn die Leitklappe im einfördernden Sinn nur bis zu einer Anschlagbegrenzung beweglich ist, wobei insbesondere die Anschlagbegrenzung seitlich außerhalb des Innenraums des Aufnahmebehälters - und damit außerhalb eines eingeförderten Gutstroms - gelegen ist. Einer Gefahr, daß die Anschläge verschmutzen und dadurch nicht in der gewünschten Weise nutzbar sind, ist damit vorgebeugt.

Wenn von der Leitklappe im Behälterinnenraum eine Bewegungsbahn überstreichbar ist, die von einer Wasserkante im Behälterinnern ausgeht, kann die Bewegungsbahn als untere Begrenzung eines Eintrittskanals dienen und durch die Bewegung der Leitklappe gründlich geräumt werden. Das Überstreichen der im Längsschnitt kreissegmentartig geformten Bewegungsbahn kann sehr dicht erfolgen, so daß dort eine gründliche Reinigung des Eintrittskanals jederzeit gewährleistet ist. Zudem kann das vordere Ende dieser Bewegungsbahn von einer hohen Wasserkante, zum Beispiel 500 oder 600 Millimeter, gebildet sein, die auch einen Rücklauf von insbesondere Flüssigkeit zuverlässig unterbindet.

Die Leitklappe kann mit einer herkömmlich gestalteten Preßplatte der Zuführungseinrichtung zusammenwirken. Eine gründliche und verzögerungsfreie Weiterleitung des von der Zuführungseinrichtung aufgenommenen Guts ergibt sich dabei, wenn von der Preßplatte ein unterer Fallraum des aufgenommenen Guts zum Beispiel im Heckteil durchkämmbar ist und die Preßplatte am Ende dieser Bewegung in ihrer angehobenen und abgewinkelt stehenden Lage von der Leitklappe in dichtem Abstand überstreichbar ist. Damit ist ein gleichzeitiges Abräumen der Preßplatte und eine Einförderung des Guts in den Aufnahmebehälter durch nur eine Schwenkbewegung der Leitklappe ermöglicht.

Weiter ist es besonders günstig, wenn ein Hydraulikantrieb zum Verschwenken der Leitklappe außenseitig an der Zuführungseinrichtung angeordnet und mit einem Widerlager zur Beaufschlagung der Leitklappe lösbar verbindbar ist. Durch die außenseitige Lage des zumindest einen Antriebs ist dieser frei von einer Verschmutzung durch das aufgenommene Gut. Durch die Lösbarkeit des Antriebs kann eine Bewegung ermöglicht sein, bei der die Zuführungseinrichtung von dem Aufnahmebehälter lösbar und derart heckwärts verlagerbar ist, daß in dieser Stellung der Aufnahmebehälter von dem Fahrzeug entfernbar und durch einen anderen ersetzbar ist, so daß ein vorteilhafter Sammeltransport von Aufnahmebehältern unabhängig vom Fahrzeug stattfinden kann.

Insbesondere ist der Aufnahmebehälter frei von einem inneren Räumschild ausgebildet, so daß der Behälterinnenraum in Schließstellung der Leitklappe über sein gesamtes Volumen als Aufnahmeraum für eingefördertes Gut ausgebildet sein kann. Damit ist das Transportvolumen deutlich erhöht. Gleichzeitig ist durch den Verzicht auf den Räumschild und seinen Antrieb das Gewicht des Fahrzeugs gesenkt.

Besonders günstig ist bei einem Wechselbehälter trotz der Wechselbarkeit des Aufnahmebehälters die Zuführungseinrichtung längs zum Fahrzeug in eine Freigabestellung parallel verlagerbar, so daß diese ihren Abstand zum Boden und ihre Orientierung auch in Freigabestellung, in der der Aufnahmebehälter von dem Fahrzeug entnehmbar ist, beibehält. Durch die Parallelverlagerung wird die Zuführungseinrichtung von dem Aufnahmebehälter gelöst. Somit kann auch bei Rückführung in die Funktionsstellung eine vollständige Neuausrichtung um mehrere Achsen erfolgen und damit die Dichtigkeit bei der Anlage an den Behälter erheblich verbessert werden. Diese Dichtigkeit ist besonders wichtig, da beim Einzeltransport des Aufnahmebehälters dessen der Zuführungseinrichtung zugewandte Seite eine offene Außenseite bildet. Verschmutzungen an dieser Seite können dann beim Einzeltransport, etwa über Wasser, freiwerden und sollten daher vermieden werden. Durch den Verzicht auf ein Abwärtsschwenken der Zuführungseinrichtung wird zudem deren Gewicht nicht so weit heckwärts verlagert. Die Notwendigkeit von Kontergewichten ist dadurch verringert, so daß das Fahrzeuggewicht insgesamt gesenkt werden kann.

Da die Zuführungseinrichtung ihre Orientierung auch in Freigabestellung beibehält und somit gegenüber einem Schwenken das Drehmoment um eine Fahrzeugquerachse verringert ist, kann die Zuführungseinrichtung sowohl in Funktionsstellung als auch in Freigabestellung ausschließlich fahrzeugseitig abgestützt bleiben, ohne eine eigene Abstützung gegenüber dem Boden zu benötigen. Dies bedeutet weitere Gewichtsersparnis.

Weiter kann besonders günstig durch Heranbewegung der Zuführungseinrichtung in ihre Funktionsstellung der Aufnahmebehälter von diesem in eine Verriegelung hinein verschiebbar sein, d. h., daß auch der Aufnahmebehälter, der zur Entnahme ebenfalls seine Ausgangsorientierung beibehält, durch Heranziehen der Zuführungseinrichtung - ohne einen eigenen Antrieb - mit längs verfahren wird und dadurch automatisch fahrzeugseitige vordere Dorne in sichernden und ausrichtenden Eingriff mit dem Aufnahmebehälter gelangen. Weitere Ausrichtungsmaßnahmen für den Aufnahmebehälter sind dann nicht erforderlich.

Ein solcher Aufnahmebehälter mit einer eigenen Leitklappe ist hier zusätzlich für sich beansprucht.

Weitere Vorteile und Merkmale der Erfindung ergeben sich aus teilweise in der Zeichnung dargestellten und nachfolgend beschriebenen Ausführungsbeispielen des Gegenstandes der Erfindung.

### In der Zeichnung zeigt:

- Fig. 1: eine schematische Seitenansicht eines erfindungsgemäßen Entsorgungsfahrzeugs in Funktionsstellung mit einer an einem Aufnahmebehälter anliegenden Zuführungseinheit, wobei zusätzlich ein seitlicher äußerer Schwenkarm für eine innen befindliche Leitklappe in seiner nach hinten geschwenkten Ausgangsstellung dargestellt ist,
- Fig. 2: eine ähnliche Ansicht wie Fig. 1, jedoch in teilweise aufgebrochener Darstellung mit nach vorne in Einförderund Verdichtungsrichtung geschwenkter Leitklappe,
- Fig. 3: eine ähnliche Ansicht wie Fig. 1, jedoch nach Lösen und Ablegen von seitlichen Antrieben zur Bewegung der Leitklappe und Halterung der Leitklappe und der sie bewegenden seitlichen Schwenkarme in den Aufnahmebehälter verschließender Stellung,
- Fig. 4: eine Ansicht wie Fig. 3, jedoch mit translatorisch nach hinten verfahrener Zuführungseinheit zur Einstellung der Freigabestellung zur Entnahme des Behälters,
- Fig. 5: eine ähnliche Ansicht wie Fig. 4, hier jedoch während des Heraushebens des Aufnahmebehälters nach oben,
- Fig. 6: eine seitliche Detailansicht des außen liegenden Schwenkarms zur Betätigung der Leitklappe in nach hinten und nach vorne geschwenkter Stellung, etwa entsprechend dem Ausschnitt VI in Fig. 2, jedoch mit zusätzlich eingezeichneter Preßplatte und ohne die seitlichen Antriebsorgane für die Leitklappe,
- Fig. 7: eine schematische seitliche Ansicht des erfindungsgemäßen Fahrzeugs mit schraffiert eingezeichneter Gutverdichtung und von der Leitklappe gegen eine obere Wandung des Aufnahmebehälters wirkender Einförderkraftlinie,
- Fig. 8: eine seitliche Detailansicht des außen liegenden Schwenkarms zur Betätigung der Leitklappe in abgelegter Stellung und in Schließstellung befindlicher Leitklappe, etwa entsprechend dem Ausschnitt VIII in Fig. 6,
- Fig. 9: eine Einzelteilansicht der Leitklappe in Ansicht von schräg hinten und von schräg vorne,
- Fig. 10: eine Einzelteilansicht des die Zuführungseinrichtung umfassenden Heckteils in Ansicht von schräg vorne und von schräg hinten,
- Fig. 11: die an den Aufnahmebehälter angesetzte Zuführungseinrichtung (ohne Fahrgestell) in Ansicht von schräg hinten,
- Fig. 12: den geschlossenen und von der Zuführungseinrichtung entfernten Aufnahmebehälter in Ansicht von schräg hinten,

Das in Fig. 1 gezeigte Entsorgungsfahrzeug 1 ist als Selbstfahrer ausgebildet. Auch ein gezogenes Fahrzeug als Anhänger oder Auflieger kommt in Betracht. Es umfaßt in jedem Fall zumindest einen Aufnahmebehälter 2 für Reststoffe oder Wertstoffe, zum Beispiel für Hausmüll, Industriemüll, Reststoffe, die eine Wertstoffsortieranlage durchlaufen haben, Papier, Schlacke oder andere Zuschlagstoffe oder ähnliche in festen Behältern oder Säcken bereitgestellte Materialien wie auch für lose abgestelltes Sperrgut.

Weiterhin umfaßt das Fahrzeug 1 zumindest eine Zuführungseinrichtung 3 für diese Stoffe, wobei die Zuführungseinrichtung 3 zum Über-Kopf-Entleeren von Müllbehältern oder zum Aufnehmen von Säcken, Kartons oder Sperrgut und Weiterleitung des aufgenommenen Guts in Richtung des Aufnahmebehälters 2 ausgebildet ist. Das Gut wird erfindungsgemäß von einer beweglichen, behälterseitigen Leitklappe 22 des Aufnahmebehälters 2 übernommen und von dieser durch einen stirnseitigen Eintrittskanal 15 in den Aufnahmebehälter transportiert.

Gemäß der Zeichnung ist als Fahrzeug 1 ein Hecklader vorgesehen, so daß die Zuführungseinrichtung 3 von einem Heckteil 4 umfaßt ist. Sie liegt in einer Funktionsstellung zur Gutaufnahme und Zuführung des aufgenommenen Guts in den Aufnahmebehälter 2 mittelbar oder unmittelbar an diesem an, wie z. B. in Figur 1 und Fig. 2 dargestellt ist. Das Heckteil 4 ist dabei an dem Aufnahmebehälter 2 und/oder dem Fahrzeugchassis verriegelt, wie weiter unten im einzelnen noch näher beschrieben ist.

Um den Aufnahmebehälter 2 als Wechselbehälter vorzusehen und von dem Fahrzeugchassis entnehmen und dadurch separat transportieren zu können, ist nach Entriegelung das Heckteil 4 mit der Zuführungseinrichtung 3 längs zum Fahrzeug 1 - hier entgegen der Fahrtrichtung F - in eine Freigabestellung parallel verlagerbar. Dabei ist keinerlei Verschwenkung des Heckteils 4 erforderlich, sondern dies wird gemäß dem Übergang zu Fig. 4 rein translatorisch parallel zu Längsträgern des Chassis' verlagert. Die Verlagerung erfolgt dabei typisch über einige zehn Zentimeter bis etwa einen Meter.

In dieser Freigabestellung ist der Aufnahmebehälter 2 von dem Fahrzeug (1) entnehmbar (Fig. 5), zum Beispiel nach oben, seitlich oder in einer Kombinationsbewegung heraushebbar. Hierfür kann zum Beispiel ein Kran oder auch ein seitlich anfahrender Gabelstapler verwendet werden, der den Wechselbehälter 2 untergreift. Vorteilhaft können an den oberen und/oder unteren Ecken - bzw. bei Schrägstellung einer Rückwand nahe den Ecken - Containerfittings an den Aufnahmebehältern 2 vorgesehen sein, so daß diese auch mit den für Containertransport üblichen Transporteinheiten bewegbar sind und in Übereinanderstapelung aneinander sicherbar sind. Insbesondere können dabei Normmaße wie bei üblichen Containern vorgesehen sein.

Eine Fremdabstützung der Zuführungseinrichtung 3, zum Beispiel durch Ablage oder Abstützung gegenüber dem Boden, ist weder in Funktionsstellung noch in Freigabestellung oder irgendeiner Zwischenstellung erforderlich. In diesen Stellungen und während der Verlagerung dazwischen ist vielmehr die Zuführungseinrichtung ausschließlich fahrzeugseitig auf dem Fahrzeugchassis abgestützt. Durch den Verzicht auf ein Abwärtsschwenken ist die Heckwärtsverlagerung von Gewicht minimiert. Dadurch müssen keine oder nur geringe vordere Kontergewichte vorgesehen werden. Das Fahrzeuggewicht kann gegenüber dem Stand der Technik deutlich verringert werden.

In Freigabestellung der Zuführungseinrichtung 3 ist nicht nur ein Entnehmen des - insbesondere gefüllten - Aufnahmebehälters 2 möglich, sonder auch dessen Austausch gegen einen - insbesondere leeren
- anderen Aufnahmebehälter 2 des gleichen Typs. Damit ist dann das Fahrzeug 1 sofort wieder einsatzbereit, während der Weitertransport des befüllten Aufnahmebehälters 2 durchgeführt werden kann, etwa auch in einem wenig personalaufwendigen Sammeltransport per Schiff.

Um einen schnellen Wechsel der Aufnahmebehälter 2 und eine gute Abdichtung mit der dann wieder heranfahrenden Zuführungseinrichtung 3 zu ermöglichen, kann durch die Heranbewegung der Zuführungseinrichtung 3 nach vorne zurück in die Funktionsstellung der Aufnahmebehälter 2 dieser von der Zuführungseinrichtung 3 in eine vordere Verriegelung 5, hier gebildet durch zwei fahrzeugseitige, seitliche und heckwärts weisende Dorne, die in Taschen des Aufnahmebehälters 2 eingreifen, hinein verschiebbar sein. Damit findet allein durch das Schieben des Behälters 2 durch das Heckteil 4 mit der Zuführungseinrichtung 3 eine erste Zentrierung des aufgesetzten Aufnahmebehälters 2 statt.

Um auch eine zuverlässige Abdichtung des Heckteils 4 gegen den neu aufgesetzten Aufnahmebehälter 2 zu erreichen, ist auch an der Schnittstelle zwischen diesen Teilen 2, 4 zumindest eine Zentriereinrichtung vorgesehen, durch die beim Heranführen der Zuführungseinrichtung 3 an den Aufnahmebehälter 2 jede ihrer Querseiten 7 einzeln ausrichtend beaufschlagbar ist. Damit wird nicht nur eine korrekte Längs- und Querausrichtung des Heckteils 4 erreicht, sondern dieses wird ggf. auch um eine Längsachse 8, die parallel zur Fahrtrichtung F liegt, so weit verschwenkt, daß es in stets gleicher Ausrichtung bzgl. dieser Achse 8 gegen den Aufnahmebehälter 2 geschoben wird.

Die Zentriereinrichtung 6 umfaßt zwei obere, in Querrichtung ausgreifende und in dieser Richtung ausschiebbare konisch geformte Dorne zur Verbindung von Aufnahmebehälter 2 und Zuführungseinrichtung 3. Die Dorne sind in Schließstellung in eine Querhülse 13 an einem Rahmenportal 14 des Aufnahmebehälters 2 eingeschoben. Durch dieses Einschieben beider Dorne in die Querhülsen 13 wird einerseits das Heckteil 4 mit der Zuführungseinrichtung 3 um die Längsachse 8 verschwenkend ausgerichtet, andererseits wird es in Fahrzeuglängsrichtung in die endgültige Schließposition an den Aufnahmebehälter 2 herangezogen, so daß eine dessen Einfüllschacht 15 umlaufende Dichtung eine definierte Pressung durch das Heckteil 4 erfährt und eine stets gleiche Abdichtung des Übergangs von Aufnahmebehälter 2 und Heckteil 4 erreicht ist. Dabei ist wichtig, daß nicht nur der Spalt in Längsrichtung zwischen den Teilen 2 und 4 eine reproduzierbare Größe hat, sondern für die definierte Pressung der Dichtung auch die Ausrichtung des Heckteils 4 um die Achse 8 erfolgt.

Neben den beschriebenen oberen Verriegelungselementen durch die Dorne sind zusätzlich untere Verriegelungselemente als weitere Teile der Zentriereinrichtung vorgesehen, mit denen das Heckteil 4 an dem Aufnahmebehälter 2 bzw. dem Fahrzeugchassis sicherbar ist. Hier sind im Bodenbereich des Heckteils 4 an seinem Frontrahmen weitere Dorne angeordnet, die quer ausschiebbar sind und in komplementäre Ausnehmungen 13 am Heckrahmen 14 des Aufnahmebehälters 2 eingreifen. Zusätzlich sind hier seitliche Spannschrauben 17 vorgesehen, die in Fig. 1 einerseits in ihrer freigebenden, um die Querachse 20 nach unten abgefallenen Stellung (dort mit eingeklammertem Bezugszeichen versehen) sowie in ihrer Schließstellung gezeigt sind, in der sie ein Widerlager des Aufnahmebehälters 2 hintergreifen und dadurch das Heckteil 4 in Längsrichtung ausrichten und sichern. Diese Spannschrauben 17 sind manuell zu bedienen und lassen sich nur bei korrekter Ausrichtung des Heckteils 4 gegenüber dem Aufnahmebehälter 2 schließen. Die manuelle Bedienung bildet dabei gleichzeitig eine Kontrolle der korrekten und dichtenden Ausrichtung.

Eine gute Handhabung und Abdichtung des Aufnahmebehälters 2 bei geringem Gewicht ist insbesondere dadurch ermöglicht, daß dieser an seiner befüllbaren Seite - hier heckseitig - eine seinem Einfüllschacht 15 zugeordnete und bei Vorwärtsbewegung mit einer Komponente nach oben verdichtende Leitklappe 22 (im einzelnen in Fig. 9 dargestellt) umfaßt. Diese ist um eine Schwenkachse 23 beweglich und bildet neben einer Förder- und Verdichtungsfunktion (Fig. 7) in einer Ruhestellung (sh. z. B. Fig. 8) einen heckseitigen Behälterverschluß des Einfüllschachts 15 aus. Dieser kann zusätzlich durch ein außen aufzusetzendes Dichtblech 16 (Fig. 12) manuell abgedichtet werden. Das Dichtblech 16 kann in Funktionsstellung des Heckteils 4 seitlich geschützt und einfach von außen zu entnehmen am Aufnahmebehälter 2 gehalten sein.

Um die den Einfüllschacht 15 verschließende Ruhestellung der Leitklappe 22 zu sichern, kann eine Fixierung durch eine von außen schließbare Sicherung, zum Beispiel einen manuell einsteckbaren Bolzen 24, in einen fest gegenüber der Leitklappe gehaltenen und deren Bewegung bewirkenden seitlichen Schwenkarm 23, erfolgen. Der Bolzen 24 kann auch in freigebender Stellung unverlierbar am Fahrzeug 1 gehalten sein. Die den Behälter 2 verschließende Ruhestellung der Leitklappe 22 stellt eine Zwischenstellung zwischen ihren in Fig. 6 gezeigten Extremstellungen der Bewegung um die Schwenkachse 23 dar.

In der hinteren Extremstellung kann (Fig. 7) eine Gutzuführung dadurch erfolgen, daß eine schwenkbare Preßplatte 25 zunächst den unteren Bereich des Heckteils 4 durchkämmt, dabei nach vorne einschwenkt und in bekannter Weise von einer Trägerplatte 34 schräg aufwärts gezogen wird.

In der hinteren Extremstellung kann (Fig. 7) eine Gutzuführung durch die schwenkbare Preßplatte 25 des Heckteils 4 erfolgen, indem nach Art eines Räumschilds die Leitklappe 22 bei ihrem Vorwärtsschwenken um die Achse 23 die von der Trägerplatte 34 angehobene und nach vorne verschwenkte Preßplatte 25 überstreicht und dabei räumt. Die Leitklappe 22 kann bei dieser Bewegung aus der hinteren Extremstellung heraus zur Guteinförderung in den Aufnahmebehälter 2 in einer zwangsweise abgestimmten Taktung mit der hinteren Preßplatte 25 zusammenwirken (Fig. 6). Diese durchläuft zunächst den unteren Bereich des Heckteils 4, schwenkt dabei um ihre Querachse nach vorne ein und wird in bekannter Weise von einer Trägerplatte 34 schräg aufwärts gezogen. Dann kann die Gutdurchleitung durch den Eintrittskanal 15 wie beschrieben dadurch erfolgen, daß die Leitklappe 22, die während dieser Bewegung in ihrer hinteren Extremalstellung steht, nach Art eines Räumschilds bei ihrem Vorwärtsschwenken um die Achse 23 die von der Trägerplatte 34 angehobene und nach vorne verschwenkte Preßplatte 25 überstreicht, dabei räumt und das aufgenommene Gut durch den Kanal 15 in den Aufnahmebehälter 2 einfördert. Durch diesen Ablauf hat die so genannte Preßplatte 25 hier selbst keine Preßfunktion mehr, sondern dient nur als anhebende und zuführende Schaufel für die fördernde und verdichtende Leitklappe 22. Diese wirkt mit der Preßplatte in einer Zwangsfolgesteuerung zusammen, so daß eine Fehlbedienung ausgeschlossen ist.

Der Eintrittskanal 15 umfaßt dabei eine in Seitenansicht halbkreisförmige untere Begrenzungsbahn 35. Durch Einschwenken der Leitklappe 22 von der hinteren in die vordere Extremstellung (Fig. 6) wird das abgeräumte Gut durch den Einfüllschacht 15 in den Aufnahmebehälter 2 eingefördert. Die untere Begrenzungsbahn 35 endet vorne an einer hohen Wasserkante 36, zum Beispiel von 500 oder 600 Millimetern Höhe, die einen Rücklauf in den Einfüllschacht 15 unterbindet.

Bei ihrer Vorwärtsbewegung verdichtet die Leitklappe 22 das Gut nach vorne und oben gegen eine obere Wandung 26 des Aufnahmebehälters 2 (schematisch durch den schraffierten Gutstrom in Fig. 7 dargestellt). Dieser kann in voller Länge und Breite für das aufzunehmende Gut zur Verfügung stehen. Ein in den Innenraum ragender und der vorderen Stirnwand 27 zugeordneter Schild, gegen den angearbeitet werden müßte, ist vollständig entbehrlich. Dadurch kann die Fahrzeuglänge verringert werden bzw. bei gleicher Fahrzeuglänge ein höheres Aufnahmevolumen geschaffen werden. Aufgrund der nicht mehr erforderlichen Bewegungsmechanik für einen solchen Schild, die bisher vor dem Behälter angeordnet war, kann der Behälter auch weiter nach vorne an die Fahrerkabine heranrücken und somit eine Schwerpunktverschiebung nach vorne bewirken. Auch dies trägt zur Entbehrlichkeit der vorderen Kontergewichte bei. Der Verzicht auf die genannten Teile bewirkt zudem eine Gewichtsersparnis und einen Raumgewinn, so daß bei gleicher Fahrzeuggröße mehr Raum für aufzunehmendes Gut zur Verfügung steht.

Zum Bewegen, hier Verschwenken, der Leitklappe 22, sind seitliche Hydraulikantriebe 28 vorgesehen, die auf der Fahrzeugaußenseite - und damit außerhalb der Belastung durch den Gutstrom - angeordnet sind. Diese Antriebe 28 greifen in Funktionsstellung an den ebenfalls außen liegenden Hebeln der Schwenkarme 29 an und sind von diesen lösbar. Hierfür sind Schnellverschlüsse 30 vorgesehen, die im Übergang von Fig. 2 zu Fig. 3 manuell gelöst sind. Die Hydraulikzylinder 28 sind dann mit ihren kolbenstangenseitigen Enden auf seitlichen Konsolen 31 ablegbar und mit dem Heckteil 4 heckwärts beweglich.

Die Rücküberführung in Funktionsstellung nach Wechsel des Aufnahmebehälters 2 erfolgt automatisch durch Ausschub der Antriebe 28 und Eingriff in die Schnellverschlüsse 30.

Für die Versorgung der Hydraulikantriebe 28 und Zentriereinrichtungen 6 ist ein flexibel beweglicher Leitungskanal 37 vorgesehen, der die Abstandsdifferenz zwischen Heckteil 4 und Chassis ausgleichen kann. Nach vorne hin ist der Aufnahmebehälter durch eine seitlich und/oder nach oben aufschwenkbare Tür entleerbar.

Mit der Erfindung können übliche Heckteile mit nur minimalem Aufwand für die Verwendung an erfindungsgemäßen Wechselbehältern vorgesehen werden. Die Änderungen beziehen sich dabei in erster Linie auf die seitlich außen liegenden Antriebsorgane 28. Insbesondere können eine übliche Trägerplatte 34 und eine übliche Preßplatte 25 weiter Verwendung finden.

Insbesondere ist durch die fördernde und verdichtende Funktion der Leitklappe 22 ein vorderer Räumschild im Aufnahmebehälter 2 entbehrlich, was mit erheblichem Raumgewinn und Gewichtseinsparung einhergeht. Dennoch bildet der Aufnahmebehälter eine autarke Einheit, die keine extern gelagerte Presse zur Verdichtung, wie etwa einen Preßstempel beim Seitenlader, benötigt. Zur autarken Beweglichkeit trägt insbesondere auch die zusätzliche Verschlußfunktion der Leitklappe 22 bei.

## Patentansprüche

1. Entsorgungsfahrzeug (1) mit zumindest einem fahrzeuggestützten Aufnahmebehälter (2) für Reststoffe, Wertstoffe oder dergleichen und mit einer Zuführungseinrichtung (3) für diese Stoffe, wobei die Zuführungseinrichtung (3) zum Über-Kopf-Entleeren von Müllbehältern oder zum Aufnehmen von Säcken, Kartons oder Sperrgut und Weiterleitung des aufgenommenen Guts in Richtung des Aufnahmebehälters (2) ausgebildet ist,
**dadurch gekennzeichnet,**
**daß** dem Aufnahmebehälter (2) an seiner von der Zuführungseinrichtung (3) befüllbaren Seite zumindest eine bewegliche Leitklappe (22) zugeordnet ist, von der das von der Zuführungseinrichtung (3) herangeführte Gut mit einer dem Behälterinnenraum zuweisenden Bewegungskomponente in diesen einförderbar ist.

2. Entsorgungsfahrzeug (1) nach Anspruch 1,
**dadurch gekennzeichnet,**
**daß** das Gut von der Leitklappe (22) mit einer aufwärts gerichteten Kraftkomponente in den Behälter (2) einförderbar und gegen eine obere Wandung (26) des Aufnahmebehälters (2) verdichtbar ist.

3. Entsorgungsfahrzeug (1) nach einem der Ansprüche 1 oder 2,
**dadurch gekennzeichnet,**
**daß** die Leitklappe (22) um eine horizontale Fahrzeugachse (23) schwenkbar ist.

4. Entsorgungsfahrzeug (1) nach einem der Ansprüche 1 bis 3,
**dadurch gekennzeichnet,**
**daß** die Leitklappe (22) in einer Zwischenstellung einen Verschluß des Aufnahmebehälters (2) ausbildet.

5. Entsorgungsfahrzeug (1) nach Anspruch 4,
**dadurch gekennzeichnet,**
**daß** die Leitklappe (22) in Verschlußstellung im wesentlichen bündig mit einer stirnseitigen Außenwand des Aufnahmebehälters (2) abschließt.

6. Entsorgungsfahrzeug (1) nach einem der Ansprüche 4 oder 5,
**dadurch gekennzeichnet,**
**daß** die Ruhestellung der Leitklappe (22) durch eine von außen schließbare Sicherung (24) fixierbar ist.

7. Entsorgungsfahrzeug (1) nach einem der Ansprüche 1 bis 6,
**dadurch gekennzeichnet,**
**daß** die Leitklappe (22) im einfördernden Sinn bis zu einer Anschlagbegrenzung beweglich ist.

8. Entsorgungsfahrzeug (1) nach Anspruch 7,
**dadurch gekennzeichnet,**
**daß** die Anschlagbegrenzung seitlich außerhalb des Innenraums des Aufnahmebehälters (2) gelegen ist.

9. Entsorgungsfahrzeug (1) nach einem der Ansprüche 1 bis 8,
**dadurch gekennzeichnet,**
**daß** von der Leitklappe (22) im Behälterinnenraum eine Begrenzungsbahn (35) überstreichbar ist, die von einer Wasserkante (36) im Behälterinnern ausgeht.

10. Entsorgungsfahrzeug (1) nach Anspruch 9,
**dadurch gekennzeichnet,**
**daß** die Wasserkante (36) eine Höhe von zumindest 500 Millimetern aufweist.

11. Entsorgungsfahrzeug (1) nach einem der Ansprüche 1 bis 10,
**dadurch gekennzeichnet,**
**daß** die Zuführungseinrichtung (3) zumindest eine Preßplatte (25) umfaßt, von der ein unterer Fallraum des aufgenommenen Guts durchkämmbar ist und die von der Leitklappe (22) in dichtem Abstand überstreichbar ist.

12. Entsorgungsfahrzeug (1) nach einem der Ansprüche 1 bis 11,
**dadurch gekennzeichnet,**
**daß** ein Hydraulikantrieb (289 zum Verschwenken der Leitklappe (22) außenseitig an der Zuführungseinrichtung (3) angeordnet und mit einem Widerlager (30) zur Beaufschlagung der Leitklappe (22) lösbar verbindbar ist.

13. Entsorgungsfahrzeug (1) nach einem der Ansprüche 1 bis 12,
**dadurch gekennzeichnet,**
**daß** die Zuführungseinrichtung (3) von dem Aufnahmebehälter lösbar und derart heckwärts verlagerbar ist, daß in dieser Stellung der Aufnahmebehälter (2) von dem Fahrzeug (1) entfernbar und durch einen anderen ersetzbar ist.

14. Entsorgungsfahrzeug (1) nach einem der Ansprüche 1 bis 13,
**dadurch gekennzeichnet,**
**daß** der Aufnahmebehälter (2) frei von einem inneren Räumschild ausgebildet ist und der Behälterinnenraum in Schließstellung der Leitklappe (22) über sein gesamtes Volumen als Aufnahmeraum für eingefördertes Gut ausgebildet ist.

15. Aufnahmebehälter (2) für ein Entsorgungsfahrzeug (1) nach einem der Ansprüche 1 bis 14.
